# FASCICULE DE BREVET EUROPEEN

(11) **EP 2 145 033 B1**
(45) Date de publication et mention de la délivrance du brevet: **01.01.2014**
(21) Numéro de dépôt: 08749169.2
(22) Date de dépôt: 26.04.2008
(51) Int. Cl.: C23G 1/36, C23G 3/02, B21B 45/02

(54) **INSTALLATION ET PROCEDE POUR LE TRAITEMENT DE SOLUTIONS DE DECAPAGE DE BANDES D'ACIER AU SILICIUM**
VORRICHTUNG UND VERFAHREN ZUR VERARBEITUNG VON BEIZLÖSUNGEN FÜR SILIZIUMSTAHLBÄNDER
EQUIPMENT AND METHOD FOR PROCESSING PICKLING SOLUTIONS FOR SILICON STEEL STRIPS

(30) Priorité: 16.05.2007 FR 0703542
(43) Date de publication de la demande: 20.01.2010
(73) Titulaire: Siemens VAI Metals Technologies SAS, 42403 Saint-Chamond (FR)
(72) Inventeur: BARBIERI, Philippe, F-69003 Lyon (FR); CROWTHER, Sandra, F-69003 Lyon (FR); LEROYER, Jacques, F-38200 Vienne (FR)
(74) Mandataire: Fischer, Michael
(86) Numéro de dépôt international: PCT/EP2008/003395
(87) Numéro de publication internationale: WO 2008/141716

(56) Documents cités:
- EP-A- 0 463 905
- EP-A- 0 491 640
- WO-A-92/20834
- AT-B- 411 575
- DE-C1- 4 116 353
- FR-A- 2 701 493
- JP-A- 1 058 304
- JP-A- 58 151 335
- JP-A- 59 073 439
- JP-A- 59 111 930
- US-A- 5 032 369
- US-A- 5 344 572

## Description

L'invention concerne de manière générale le décapage de bandes d'acier au silicium laminées à chaud, et plus particulièrement la filtration des solutions de décapage de ces bandes.

Dans leur processus d'élaboration, les bandes d'acier subissent une opération de laminage à chaud à des températures pouvant atteindre près de 1200°C, puis une opération de laminage à froid. Lors du laminage à chaud, il se forme, par oxydation avec l'air, une couche d'oxydes de fer appelée calamine, de sorte qu'à l'issue du laminage à chaud, les bandes d'acier sont alors recouvertes d'une couche relativement épaisse et extrêmement dure de calamine. Cette calamine, doit impérativement être enlevée avant le laminage final à froid car elle risquerait de s'incruster dans le métal et d'altérer ainsi considérablement son aptitude à l'emboutissage et son état de surface. Par ailleurs, étant donné que la couche de calamine est extrêmement dure, sa présence sur les bandes d'acier peut entraîner une usure très rapide des cylindres de laminage à froid.

On utilise classiquement pour le décapage de bandes laminées à chaud des dispositifs comprenant des lignes spécialisées mettant en oeuvre un décapage chimique des bandes en défilement continu dans des bacs contenant des solutions de décapage acides. Dans les dispositifs les plus anciens, les solutions de décapage sont des solutions d'acide sulfurique. Toutefois, on utilise actuellement des solutions de décapage à base d'acide chlorhydrique pour des raisons environnementales.

Certains aciers à haute teneur en silicium ont été développés pour être utilisés dans des circuits magnétiques. Ce sont des aciers comportant de 0,6 à 3,2% de silicium ou, pour certains dits « à grains orientés », de 3 à 3,25%. Ils ont la particularité de présenter, dans la couche de calamine formée lors du laminage à chaud, des cristaux composés de silicates de fer enrichis en silicium. Ces cristaux doivent être éliminés par décapage au même titre que les oxydes. Etant donné que l'acide chlorhydrique permet de bien dissoudre de tels cristaux, on utilise pour le décapage des aciers au silicium des solutions à base d'acide chlorhydrique, ce qui permet de décaper les aciers en silicium avec lés mêmes techniques que celles utilisées pour le décapage des aciers doux en carbone.

Toutefois, ces procédés de décapage à l'acide présentent l'inconvénient que de la silice se forme dans la solution de décapage lors du défilement des bandes dans les bacs de décapage. La silice ainsi formée se présente dans la solution de décapage sous forme dissoute ou sous forme de suspension colloïdale.

Or, la présence de suspension colloïdale de silice dans les bains de décapage (qui représente environ trois quart de la silice totale présente dans la solution de décapage) peut entraver considérablement le bon fonctionnement des lignes de décapage, car elle a tendance à se déposer sur les zones chaudes de l'installation de décapage, et donc à tapisser les bacs de décapage, voire même obstruer les tuyauteries ou les échangeurs.

D'autre part, la silice, qu'elle soit sous forme dissoute ou sous forme de suspension colloïdale, peut également entraîner des perturbations dans les systèmes de régénération des solutions de décapage. La régénération consiste à traiter ces solutions qui se chargent, au cours de leur utilisation, en chlorures de fer issus de la dissolution des oxydes de fer de la calamine, voire de du substrat en acier suivant les relations (1) à (5) :
décapage de la calamine

   (1) FeO + HCl ⇔ FeCl₂ + H₂O

   (2) Fe₂O₃ + 6HCl ⇔ 2FeCl₃ + 3H₂O

   (3) Fe₃O₄ + 8HCl ⇔ FeCl₂ + 2FeCl₃ + 4H₂O

   (4) Fe+ 2HCl ⇔ FeCl₂ + H₂ (gaz)

   (5) 2FeCl₃ + Fe ⇔ 3FeCl₂

La concentration en acide de la solution de décapage diminue donc par consommation des ions chlore Cl⁻ et il est nécessaire de la régénérer dans des unités dites « de régénération », qui sont disposées en ligne avec l'installation de décapage et qui fonctionnent par injection dans un four ou un réacteur où se produisent les réactions de pyrohydrolyse suivant les réactions (6) et (7) :

(6) 2FeCl₂ + 2H₂O + ^{½}O₂ ⇔ Fe₂O₃ + 4HCl

(7) 2FeCl₃ + 3H₂O ⇔ Fe₂O₃ + 6HCl

La silice joue donc un rôle perturbateur dans le processus de régénération (traitement des oxydes de fer) en induisant des risques de colmatage des buses de pulvérisation de la solution de décapage.

Par ailleurs, la formation de silice dans les solutions de décapage induit une diminution de la pureté des oxydes de fer de la couche de calamine formée lors du décapage, ce qui empêche alors leur recyclage sous forme de ferrites ou de pigments de peinture.

Par conséquent, la présence de silice dans les bacs de décapage joue donc un double rôle perturbateur, et il est nécessaire de l'éliminer régulièrement de la solution de décapage.

Typiquement, l'élimination de la silice se fait en vidangeant régulièrement les installations et en pratiquant un nettoyage des bacs et des tuyauteries à l'aide d'une solution de carbonate de soude. La vidange et le nettoyage des installations nécessitent de longs arrêts de fonctionnement, ce qui diminue le potentiel de production de ces installations. En fonction du type d'installation, le temps passé en nettoyage peut alors représenter 5 à 10% du potentiel de production de l'installation. Les solutions de décapage usées sont vidangées dans des installations spécifiques, afin de récupérer des oxydes de pureté la plus élevée possible. En particulier, les demandes de brevet allemand DE3542470 et japonais JP7204411 décrivent des installations dans lesquelles les solutions de décapage sont filtrées dans des filtres presses. Il existe également des installations dans lesquelles les solutions de décapage sont traitées par centrifugation ou sédimentation pour séparer les silicates formés lors du décapage.

Toutefois, aucun de ces procédés ne vise à récupérer de manière continue la silice à la source, c'est-à-dire directement dans les bacs de décapage afin d'y éviter son accumulation et de supprimer ainsi les longs arrêts consacrés à la vidange et au nettoyage de ces bacs.

La présente invention a donc pour objet une installation de décapage et un procédé pour la filtration de solutions de décapage de bandes d'acier au silicium, qui remédie aux inconvénients de l'art antérieur en permettant de récupérer directement la silice dans les bacs de décapage.

L'homme de l'art connaît un procédé continu de purification des solutions de décapage utilisées pour le décapage de bandes d'acier au silicium, qui défilent en continu dans des bacs de décapage. En effet, la demande de brevet japonais JP 2005/298937 décrit un procédé basé sur la séparation mécanique des particules solides de silice colloïdale en suspension dans la solution de décapage (particules solides de « gel de silice ») par des ondes ultrasonores de fréquences diverses. Toutefois, un tel procédé présente l'inconvénient majeur de nécessiter l'utilisation d'un dispositif complexe, faisant appel à une technologie difficile à mettre en oeuvre. En effet, il s'agit d'un procédé qui dépend, entre autres, de la densité du fluide qui, dans un processus de décapage, peut varier dans de larges limites en fonction de l'appauvrissement de la concentration en acide et de la teneur en fer du bain de décapage. En outre, ce procédé dépend de la géométrie du chenal d'écoulement du liquide par rapport à la fréquence des ondes ultrasonores.

Un autre exemple d'installation de filtrage de la silice ou autres acides issus d'un procédé de décapage est présenté par AT411575B, pour laquelle l'installation pour le décapage d'une bande d'acier au silicium comprend au moins un bac de décapage rempli d'un bain de solution de décapage, et un dispositif de récupération de la silice produite lors du décapage de ladite bande, ledit dispositif de récupération de la silice comprenant un circuit de filtration qui comporte :
■ un réservoir de préparation pour recevoir la solution de décapage constituant la solution à filtrer, et
■ une batterie de filtration principale pour filtrer la solution à filtrer, ladite batterie de filtration principale étant reliée au bac de décapage d'où a été prélevée ladite solution de décapage pour permettre l'injection de ladite solution de décapage appauvrie en silice dans ledit bac de décapage.
ladite installation prévoit que ledit circuit de filtration comprend en outre une batterie de filtration associée fonctionnant en alternance avec la batterie de filtration principale, l'une parmi les batteries principale et associée étant en condition d'assurer la filtration tandis que l'autre des batteries associée et principale étant successivement soumise à un cycle de nettoyage.

La présente invention a donc pour objet une installation pour le décapage d'une bande d'acier au silicium, qui comprend :
- au moins un bac de décapage rempli d'un bain de solution de décapage,
- un circuit de recirculation de la solution de décapage,
- un circuit de régénération de la solution de décapage pour le traitement des chlorures de fer formés lors du décapage de ladite bande, et
- un dispositif de récupération de la silice produite lors du décapage de ladite bande, comprenant un circuit de filtration qui comporte :
   ■ un réservoir de préparation pour recevoir la solution de décapage à filtrer en provenance du ou de l'un des bacs de décapage,
   ■ une batterie de filtration principale reliée audit réservoir de préparation, pour filtrer la solution de décapage à filtrer en provenance du réservoir de préparation, et obtenir un gâteau de filtration enrichi en silice et une solution de décapage appauvrie en silice, ladite batterie de filtration principale étant reliée au bac de décapage d'où a été prélevée ladite solution de décapage, pour permettre l'injection de la solution de décapage appauvrie en silice dans ledit bac de décapage.

Selon l'invention, ladite installation étant caractérisée en ce que ledit circuit de filtration comprend en outre une batterie de filtration associée fonctionnant en alternance avec la batterie de filtration principale, l'une parmi les batteries principale et associée étant en condition d'assurer la filtration tandis que l'autre des batteries associée et principale étant successivement soumise à des cycles de débâtissage, de remise en conditions de filtration, puis d'attente.

L'installation de décapage selon l'invention comporte donc un dispositif spécifiquement conçu pour la récupération de la silice produite dans le bain de décapage de bandes d'acier au silicium, qui est simple à mettre en oeuvre car il permet la récupération de la silice par filtration, c'est à dire une technologie connue et éprouvée pour la séparation de particules solides en suspension dans un liquide.

L'installation selon l'invention est particulièrement adaptée pour le décapage des aciers au silicium à propriétés magnétiques améliorées (aciers comportant de 0,6 à 3, 2 % de silicium) ou des aciers à teneur élevée en silicium comme certains aciers AHSS (aciers à haute résistance), comportant de 3 à 3, 25 % de silicium.

Le circuit de filtration de l'installation de décapage selon l'invention comporte en outre un dispositif alimentant le réservoir de préparation en agent de filtration, pour y former un mélange de filtration avec la solution de décapage.

La présente invention a également pour objet un procédé de décapage de bandes d'acier au silicium laminées à chaud et en défilement continu dans au moins un bac de décapage comprenant une solution de décapage à base d'acide chlorhydrique, d'acide sulfurique ou d'acide nitrique, avec ou sans adjonction d'acide fluorhydrique, ledit procédé mettant en oeuvre un traitement de la silice formée dans ladite solution de décapage et se présentant sous forme de suspension colloïdale et sous forme dissoute, ledit traitement de la silice dans ladite solution de décapage comportant les étapes suivantes :
■ transfert de la solution de décapage du bac de décapage ou d'un bac de recirculation communiquant avec ledit bac de décapage, vers un réservoir de préparation, ladite solution de décapage contenue dans le réservoir de préparation constituant la solution de décapage à filtrer;
■ transfert de la solution de décapage à filtrer dans une batterie de filtration pour réaliser la filtration du mélange à filtrer, conduisant à la formation d'un gâteau de filtration enrichi en silice et d'une solution de décapage appauvrie en silice;
■ injection de ladite solution de décapage appauvrie en silice directement dans ledit bac de décapage ou dans ledit bac de recirculation,

Selon l'invention, le procédé de traitement de la silice de la solution de décapage est réalisée en continu par la mise en oeuvre de deux batteries de filtration disposées en parallèle, l'une des batteries de filtration étant en conditions de filtration, tandis que la deuxième batterie subit successivement les cycles successifs suivants :
- débâtissage ;
- remise en conditions de filtration ; et
- attente jusqu'à ce que l'autre batterie ne soit plus en condition de filtration.

Le procédé selon l'invention présente l'avantage de ne pas occasionner de nettoyages fréquents des bacs de décapage et des tuyauteries, notamment à l'aide d'une solution de carbonate de soude, ce qui présente l'inconvénient d'arrêter l'unité de décapage.

Le traitement de la silice dans le procédé de l'invention comporte en outre un procédé selon l'invention, caractérisé en ce qu'on ajoute dans la solution à filtrer contenue dans ledit réservoir de préparation un adjuvant de filtration apte à former un gâteau de filtration, conduisant à l'obtention d'un mélange de filtration.

D'autres caractéristiques avantageuses de l'invention apparaîtront dans la description suivante de certains modes de réalisation donnés à titre de simple exemple et représentés sur les dessins annexes :
- la figure 1 est un schéma de principe d'un exemple d'installation de décapage comprenant une batterie de filtration associée à un seul bac de décapage, en marche normale,
- la figure 2 est un schéma de principe d'un exemple d'installation de décapage selon l'invention comprenant deux batteries de filtration fonctionnant en alternance et également associées à un seul bac de décapage, la figure 2 montrant le fonctionnement en marche normale de l'une des batteries de filtration.
- les figures 3 et 4 sont des schémas de principe d'un exemple d'installation de décapage selon l'invention représenté à la figure 2, montrant une batterie de filtration en cycle de débâtissage et une batterie de filtration en cycle de remise en conditions de filtration,
- la figure 5 représente un schéma de principe d'un exemple d'installation de décapage selon l'invention, dans lequel les batteries de filtration sont insérées dans les circuits de recirculation et de régénération de la solution de décapage.

Les installations de décapage 1 représentées sur les figures 1 à 5 sont du type classique, à bande immergée, telle que celle décrite dans le brevet américain US 3,445,284. Une telle installation comprend un certain nombre de bacs de décapage 20, 21, 22, par exemple trois, disposés l'un après l'autre suivant une direction longitudinale de défilement de la bande 4 et contenant chacun un bain de solution de décapage, respectivement 30, 31, 32.

Des moyens de commande du défilement de la bande (non représentés sur les figures 1 à 5), par exemple une bobineuse, sont classiquement disposés en sortie de l'installation de décapage 1. La bande d'acier au silicium, entraînée suivant l'axe de défilement 5 par ces moyens de commande, passe successivement dans ces bacs de décapage (20, 21, 22) en formant, à l'intérieur de chacun d'eux, 20, 21, 22 une courbe concave dirigée vers le haut 40, 41 et 42 (courbe dite « du type chainette »).

Aux deux extrémités de chaque bac 20, 21, 22 sont placés des moyens de soutien 200 de la bande 4, par exemple des rouleaux déflecteurs, qui permettent à celle-ci de défiler d'un bac au suivant en passant par-dessus leurs extrémités adjacentes. Ces bacs de décapage 20, 21, 22 contiennent chacun un liquide ou solution de décapage 30, 31, 32, dans laquelle le décapage est réalisé par immersion de la bande 4. Ces solutions de décapage 30, 31, 32 sont des solutions plus ou moins concentrées d'acide chlorhydrique.

Un système central de pilotage de l'installation de décapage 1 selon l'invention permet de gérer son fonctionnement global.

Selon les deux exemple de réalisation d'installation de décapage 1 selon l'invention représentés sur les figures 1 à 4, on traite uniquement la silice sous forme de suspension colloïdale présente dans le premier bac de décapage 22 traversé par la bande 4 dans le sens du défilement 5, car c'est le bac dans lequel la quantité de silice formée lors du décalaminage est la plus élevée.

Toutefois, en fonction des nécessités de gestion de la concentration des bains par le système central de pilotage (non représenté sur les figures) de l'installation de décapage, les autres bains de décapage 20, 21 peuvent également être filtrés à leur tour. En effet, le système central de pilotage de l'installation de décapage assure essentiellement le maintien de la concentration en acide et en fer dans les différents bacs de décapage de l'installation de décapage 1, et le pH de l'eau de rinçage utilisée pour rincer la bande après décapage. Le système central de pilotage tient compte de mesures de conductibilité, de concentration en acide et en fer, de pH (de l'eau de rinçage) et de températures dans les différents bacs, ainsi que de la vitesse de défilement de la bande. Le système central agit également sur les débits d'appoints en acide neuf (pour le décapage) et en eau déminéralisée (rinçage), ainsi que sur la vitesse de défilement de la bande. En parallèle, il assure la régulation des températures aux niveaux requis.

L'installation de décapage représentée sur les figures 1 à 4 comprend :
■ un dispositif de traitement de la silice 6, 7, 8 produite lors du décapage de la bande 4 d'acier au silicium, et
■ des circuits de recirculation 9 et de régénération 10 (non représentés sur les figures 1 à 4) de la solution de décapage 30, 31, 32 pour le traitement des chlorures de fer formés lors du décapage, qui sont agencés de manière complètement indépendante du dispositif de traitement de la silice 6, 7, 8.

Dans l'installation de décapage représentée sur les figures 1 à 4, le dispositif de traitement de la silice 6, 7, 8 est agencé de manière complètement indépendante des circuits de recirculation 9 et de régénération 10.

Dans l'exemple de réalisation de l'installation de décapage 1 représenté sur la figure 1, le premier bac de décapage 22 est associé à un circuit de filtration 6 qui comprend :
■ un réservoir de préparation 61 pour recevoir la solution de décapage 30, 31, 32 en provenance du bac de décapage 20, 21, 22,
■ un dispositif 63 alimentant le réservoir de préparation 61 en agent de filtration, pour y former un mélange de filtration 64 avec la solution de décapage 30, 31, 32,
■ une batterie de filtration principale 62 reliée audit réservoir de préparation 61 par l'intermédiaire d'une pompe 65 et d'une vanne 66 d'ouverture et de fermeture, pour envoyer le mélange de filtration 64 du réservoir de préparation 61 à la batterie de filtration 62, qui comporte
■ au moins un élément de filtration 621 apte à filtrer le mélange de filtration 64, pour obtenir un gâteau de filtration enrichi en silice et une solution de décapage appauvrie en silice destinée à être renvoyée vers le bac de décapage 20, 21, 22 où a été prélevée la solution de décapage à filtrer 30, 31, 32, par l'intermédiaire d'une vanne 67 d'ouverture et de fermeture.

L'adjuvant de filtration peut être avantageusement choisi parmi la terre de diatomées, la perlite ou les fibres de cellulose.

A titre de batterie de filtration 62, on utilise de préférence une batterie de filtration qui comprend un filtre à bougies en polypropylène ou en polyfluorure de vinylidène (PVDF).

En fonctionnement, lorsque la batterie de filtration principale 62 est en condition de filtration, le réservoir de préparation 61 reçoit d'une part la solution de décapage 32 en provenance du bac de décapage 22 dans lequel passe la bande 4 et qui le plus chargé en silice et, d'autre part l'adjuvant de filtration en provenance du dispositif d'alimentation 63, pour former le mélange de filtration 64. La pompe 65 envoie à travers la vanne 66 le mélange de filtration 64, où il est filtré sur le ou les éléments de filtration 621, puis reversé, après filtration, dans le bac de décapage 22 par l'intermédiaire de la vanne 67.

Sur la figure 2, est représentée un exemple d'installation de décapage 1 selon l'invention, dans lequel le circuit de filtration 6 auquel est associé le premier bac de décapage 22 comprend en outre une batterie de filtration associée 620, fonctionnant en alternance avec la batterie de filtration principale 62, la batterie principale 62 étant en condition d'assurer la filtration lorsque la batterie de filtration associée 620 est successivement soumise à des cycles de débâtissage, de remise en condition de filtration, puis d'attente, et inversement.

Les batteries de filtration principale 62 et associée 620 sont identiques et comprennent chacune au moins un élément de filtration 621, 6210 pour récupérer la suspension de silice colloïdale sous forme de gâteau. Ces batteries de filtration principale 62 et associée 620 sont chacune reliées d'une part au premier bac de décapage 22 par l'intermédiaire d'une vanne 67, 670, et d'autre part à la même pompe 65, par l'intermédiaire des vannes 66 et 660 respectivement.

Sur la figure 3 est représenté le même exemple d'installation de décapage 1 qu'à la figure 2, montrant la batterie de filtration 62 en condition de filtration tandis que la batterie de filtration 620 est soumise à un cycle de débâtissage par l'intermédiaire d'un circuit de débâtissage 7. Le circuit de filtration 6 associé à la batterie de filtration 620 n'a pas été représenté sur la figure 3 pour des raisons de clarté.

Le circuit de débâtissage 7 comprend un réservoir d'eau 71 relié à chacune des batteries de filtration 62 et 620 (en pointillés sur la figure 3) par l'intermédiaire d'une vanne 73 et d'une pompe 74, les batteries de filtration 62 et 620 étant elles-mêmes reliées au réservoir de préparation 61. Le circuit de débâtissage 7 comprend également un dispositif 76 pour alimenter en air comprimé la batterie de filtration associée 620, qui est en cycle de débâtissage, pour y injecter de l'air comprimé dans le sens contraire de la filtration afin de détruire le gâteau de filtration.

En fonctionnement, lorsque la batterie de filtration principale 62 est en condition d'assurer la filtration de la solution de décapage, la batterie associée 620 est préalablement soumise à un cycle de débâtissage. Pour cela, le mélange de filtration 64 qui est alors présent dans la batterie de filtration est vidangé dans le réservoir de préparation 61 par l'intermédiaire d'une vanne 75 et remplacé immédiatement par de l'eau en provenance du réservoir d'eau 71 avec la pompe 74 et par l'intermédiaire de la vanne 73. Ce remplissage étant fait, un flux d'air comprimé 76 est injecté à contre sens du filtrage par l'intermédiaire d'une vanne 77 afin de débâtir le gâteau de filtration formé lors de la filtration sur les éléments de filtration 6210. L'eau présente dans la batterie de filtration 620 se charge alors en éléments du gâteau de filtration.

Sur la figure 4 est représentée la même installation de décapage 1 qu'aux figures 2 et 3. Cette figure montre la batterie de filtration principale 62 en condition de filtration, tandis que la batterie de filtration associée 620 est soumise à un cycle de remise en condition de filtration, qui suit immédiatement après le cycle de débâtissage. Le cycle de remise en condition de filtration met en oeuvre un circuit de remise en condition de filtration 8, qui comprend le réservoir d'eau 71, qui est relié à la batterie de filtration associée 620 par l'intermédiaire d'une vanne 81, lesdites batteries de filtration étant elles-mêmes reliées au réservoir de préparation 61 par l'intermédiaire d'une pompe de gavage 82 et d'une vanne 83.

De la même manière que sur la figure 3, le circuit de débâtissage/lavage/remise en condition 6 associé à batterie de filtration principale 62 n'a pas été représenté.

En fonctionnement, lorsque la batterie 62 est en condition de filtration et que l'autre batterie 620 est soumise à un cycle de remise en condition de filtration, l'eau chargée en éléments du gâteau de filtration est vidangée à travers la vanne 81 dans le réservoir d'eau 71 où s'effectue la décantation des particules solides, qui sont évacuées via la vanne 84 dans un bac de récupération des boues 85, disposé sous le réservoir d'eau 71. La batterie de filtration 620 est ensuite remplie par le mélange de filtration 64 en provenance du réservoir de préparation 61 par l'intermédiaire de la vanne 83 et de la pompe de gavage 82. Puis un flux d'air comprimé 76 à contre courant est éventuellement mis en oeuvre afin de décolmater les toiles des bougies de filtration.

Le fonctionnement global de l'exemple d'installation de décapage représenté sur les figures 2 à 4 est décrit ci-après. Ce fonctionnement nécessite de pouvoir identifier quelle est la batterie 62, 620 qui est disponible, c'est-à-dire en condition d'assurer la filtration de la solution de décapage 32. Pour cela, chaque élément de filtration 621, 6210 de chaque batterie de filtration 62, 620 est équipé d'un dispositif de mesure de la perte de charge de la solution de décapage filtrée (plus exactement du mélange de filtration 64). Ce dispositif fonctionne par mesure de la pression Pe de la solution en provenance du réservoir de préparation et de la pression Ps en sortie de l'unité de filtration (voir figure 1). Ce dispositif de mesure de la perte de charge délivre un signal au système de pilotage général de l'installation de décapage 1 (non représenté sur la figure) lorsqu'un seuil prédéterminé de perte de charge des éléments de filtration 621, 6210 est atteint. Ce signal enclenche les étapes suivantes :
■ identification de la batterie 62, 620 disponible et en condition d'assurer la filtration ;
■ orientation du mélange de filtration 64 en provenance du réservoir de préparation 61 vers ladite batterie 62, 620 ;
■ commutation du circuit de retour de la solution de décapage filtrée appauvrie en silice vers le ou les bacs de décapage 20, 21, 22, depuis la batterie de filtration associée 620 en cours de débâtissage vers la batterie de filtration 62 principale (ou inversement),
■ vidange de la batterie 620 en cours de débâtissage,
■ remplissage en eau de la batterie 620 en cours de débâtissage, et
■ injection d'air comprimé à travers les éléments de filtration 6210 de la batterie associée 620 en cycle de débâtissage, dans le sens contraire de la filtration,

Chaque élément de filtration 621, 6210 de chaque batterie de filtration principale 62 et associée 620 est également équipé d'un dispositif de mesure de perte de charge (non représenté sur les figures 2 à 4) à travers le gâteau et qui délivre un signal lorsqu'un seuil prédéterminé de débâtissage est atteint. Ce signal enclenche les étapes suivantes du procédé :
■ l'arrêt du débâtissage par de l'air comprimé 76 ;
■ le lavage des éléments de filtration 621, 6210,
■ la vidange de l'eau,
■ le gavage de la batterie de filtration associée 620 avec du mélange de filtration en provenance du réservoir de préparation 61, et
■ le décolmatage éventuel des toiles des éléments de filtration 6210, puis
■ l'envoi d'un signal d'état de disponibilité de la batterie de filtration associée 620 au système de pilotage général de l'installation de décapage.

Avantageusement, le réservoir de préparation 61 peut être précédé dans l'installation de décapage 1 selon l'invention d'un bac de floculation (non représenté sur les figures), mettant par exemple en oeuvre une addition de polyacrylamides cationiques, pour transformer la majeure partie de la silice dissoute (représentant environ un quart de la quantité totale de silice produite lors du décapage de bandes d'acier au silicium) en une suspension colloïdale susceptible d'être filtrée.

Sur la figure 5 est représentée un autre exemple d'installation de décapage 1 selon l'invention dans lequel le circuit de filtration 6 est inséré dans le circuit existant de recirculation 9 et disposé en série avec le circuit de régénération 10. Le bain 30, 31, 32 de chaque bac 20, 21, 22 est par ailleurs mis en recirculation par des unités de pompage et ce réchauffage par échangeurs 900, 901, 902. Le circuit de régénération 10 comporte une unité de pyrohydrolyse 110 pour la transformation des chlorures de fer formés lors du décapage de la bande 4 en oxydes de fer, et un bac de récupération des boues 111 pour recueillir lesdits oxydes. Le dispositif de récupération 6, 7, 8 de la silice et les circuits de recirculation 9 et de régénération 10 sont agencés de manière que la solution de décapage 32 présente dans le premier réservoir de stockage 92 rencontré dans le sens de défilement 5 de la bande 4 soit envoyée vers la batterie de filtration 62, 620 pour y être filtrée, et que la solution de décapage appauvrie en silice obtenue après filtration soit ensuite régénérée dans l'unité de pyrohydrolyse 110, pour être finalement renvoyée dans le dernier réservoir de stockage 90 rencontré dans le sens de défilement 5 de la bande 4.

Les équilibres de concentration entre les bacs 20, 21, 22 sont définis de manière connue par le débit de solution de décapage 30, 31, 32 entrainée par la bande 4 de bac en bac (soit du bac 22 au bac 20 en passant par le bac 21), et par le débit de la cascade inverse entre les réservoirs de circulation 90, 91, 92 (soit du réservoir 90 au réservoir 92 en passant par le réservoir 91). Les oxydes de fer issus de la pyrohydrolyse des chlorures dans l'unité de régénération 10 sont récupérés dans le bac de récupération des boues 111 et les gâteaux de filtration chargés de silice sont récupérés dans le bac de récupération des boues 140.

## Revendications

1. Procédé de décapage de bandes (4) d'acier au silicium laminées à chaud et en défilement continu dans au moins un bac de décapage (20 , 21, 22) comprenant une solution de décapage (30, 31, 32) à base d'acide chlorhydrique, d'acide sulfurique ou d'acide nitrique, avec ou sans adjonction d'acide fluorhydrique, ledit procédé mettant en oeuvre un traitement de la silice formée dans ladite solution de décapage (30, 31, 32) et se présentant sous forme de suspension colloïdale et sous forme dissoute, ledit traitement de la silice dans ladite solution de décapage (30, 31, 32) comportant les étapes suivantes .
■ transfert de la solution de décapage (30, 31, 32) du bac de décapage (20, 21, 22) ou d'un bac de recirculation (90, 91, 92) communiquant avec ledit bac de décapage (20, 21, 22), vers un réservoir de préparation (61), ladite solution de décapage (30, 31, 32) contenue dans le réservoir de préparation (61) constituant la solution de décapage à filtrer (64);
■ transfert de la solution de décapage à filtrer (64) dans une batterie de filtration (62, 620);
■ injection de ladite solution de décapage appauvrie en silice directement dans ledit bac de décapage (20, 21, 22) ou dans ledit bac de recirculation (90, 91, 92),
ledit procédé prévoyant que la filtration de la solution de décapage (30, 31, 32) est réalisée en continu par la mise en oeuvre de deux batteries de filtration (62, 620) disposées en parallèle, l'une des batteries de filtration (62) étant en conditions de filtration, tandis que la deuxième batterie (620) subit successivement les cycles successifs suivants :
- débâtissage ;
- remise en conditions de filtration ; et
- attente jusqu'à ce que l'autre batterie (62) ne soit plus en condition de filtration :
ledit procédé étant **caractérisé en ce que** le transfert de la solution de décapage à filtrer (64) dans la batterie de filtration (62, 620) est prévu pour réaliser la filtration du mélange à filtrer (64), conduisant à la formation d'un gâteau de filtration enrichi en silice et d'une solution de décapage appauvrie en silice **en ce qu'**on ajoute dans la solution à filtrer (64) contenue dans ledit réservoir de préparation (61) un adjuvant de filtration apte à former ledit gâteau de filtration, conduisant à l'obtention d'un mélange de filtration.

2. Procédé selon l'une quelconque des revendications 1, **caractérisé en ce que** l'étape d'ajout d'un agent de filtration dans la solution à filtrer (64) est précédée d'une étape de floculation permettant la précipitation sous forme colloïdale de la silice dissoute présente dans la solution de décapage (30, 31, 32).

3. Installation (1) pour le décapage d'une bande (4) d'acier au silicium, qui comprend au moins un bac de décapage (20, 21, 22) rempli d'un bain de solution de décapage (30, 31, 32), et un dispositif de récupération (6, 7, 8) de la silice produite lors du décapage de ladite bande (4), ledit dispositif de récupération (6, 7, 8) de la silice comprenant un circuit de filtration (6) qui comporte :
■ un réservoir de préparation (61) pour recevoir la solution de décapage (30, 31, 32) constituant la solution à filtrer (64), et
■ une batterie de filtration principale (62) pour filtrer la solution à filtrer (64), ladite batterie de filtration principale étant reliée au bac de décapage (20, 21, 22) d'où a été prélevée ladite solution de décapage (30, 31, 32) pour permettre l'injection de ladite solution de décapage appauvrie en silice dans ledit bac de décapage (20, 21, 22).
ladite installation prévoit que ledit circuit de filtration (6) comprend en outre une batterie de filtration associée (620) fonctionnant en alternance avec la batterie de filtration principale (62), l'une parmi les batteries principale (62) et associée (620) étant en condition d'assurer la filtration tandis que l'autre des batteries associée (620) et principale (62) étant successivement soumise à des cycles de débâtissage, de remise en conditions de filtration, puis d'attente, ladite installation étant **caractérisée en ce que** le circuit de filtration (6) comporte en outre un dispositif (63) alimentant le réservoir de préparation (61) en agent de filtration pour y former un gâteau de filtration conduisant à un mélange de filtration avec la solution de décapage (30, 31, 32 ) **en ce que** le gâteau de filtration enrichi en silice et une solution de décapage appauvrie en silice est obtenu dans la batterie de filtration principale (62).

4. Installation (1) selon la revendication 3, **caractérisée en ce que** ledit dispositif de récupération (6, 7, 8) de la silice comprend en outre un circuit de débâtissage (7) pour le débâtissage du gâteau de filtration de celles des batteries de filtration (62, 620) qui n'est pas en condition d'assurer la filtration, ledit circuit de débâtissage (7) comportant un réservoir d'eau (71) qui est relié à chacune des batteries de filtration (62, 620) qui sont elles-mêmes reliées au réservoir de préparation (61), et un dispositif d'alimentation en air comprimé (76) pour injecter de l'air comprimé dans celle des batteries de filtration (62, 620) qui est en cycle de débâtissage, ledit réservoir d'eau (71), lesdites batteries de filtration (62, 620), ledit réservoir de préparation (61) et ledit dispositif d'alimentation en air comprimé (76) étant agencés de manière que le mélange de filtration (64) présent dans celle des batteries de filtration principale (62) et associée (620) qui est en cycle de débâtissage puisse être renvoyé vers le réservoir de préparation (61) puis remplacé par de l'eau en provenance du réservoir d'eau (71), et que celle-ci (71) puisse se charger en éléments du gâteau de filtration après injection de l'air comprimé.

5. Installation (1) selon la revendication 3 ou 4, **caractérisée en ce que** ledit dispositif de récupération (6, 7, 8) de la silice comprend en outre un circuit de remise en conditions de filtration (8) pour la remise en condition de filtration de celles des batteries de filtration (62, 620) qui n'est pas en condition d'assurer la filtration et qui a été préalablement soumise à un débâtissage, ledit circuit de remise en conditions de filtration (8) comportant le réservoir d'eau (71), qui est relié à chacune des batteries de filtration (62, 620) qui sont elles-mêmes reliées au réservoir de préparation (61), et un bac de récupération des boues (85) disposé sous le réservoir d'eau (71), ledit réservoir d'eau (71), lesdites batteries de filtration (62, 620) et ledit réservoir de préparation (61) étant agencés de manière que l'eau chargée en éléments du gâteau de filtration présente dans celle des batteries de filtration principale (62) et associée (620) qui est en cycle de remise en conditions de filtration puisse être vidangée vers le réservoir d'eau (71), puis remplacée par du mélange de filtration (64) en provenance du réservoir de filtration (61).

6. Installation (1) selon une des revendications 3-5 pour le décapage d'une bande (4) d'acier au silicium, qui comprend :
■ une pluralité de bacs de décapage (21, 22, 23) rempli chacun d'un bain de solution de décapage (30, 31, 32),
■ un circuit de régénération (10) de la solution de décapage (30, 31, 32) comportant une unité de pyrohydrolyse (110) pour la transformation des chlorures de fer formés lors du décapage de la bande (4) en oxydes de fer, et un bac de récupération des boues (111) pour recueillir lesdits oxydes de fer, et
■ un dispositif de récupération (6, 7, 8) de la silice produite lors du décapage de ladite bande (4),
**caractérisée en ce que** le dispositif de récupération (6, 7, 8) de la silice est intégré dans les circuit de recirculation (9) et de régénération (10) de la solution de décapage (30, 31, 32), de manière que le dispositif de récupération (6, 7, 8) de la silice est relié d'une part au réservoir de stockage (92) associé au premier bac de décapage (22) rencontré dans le sens de défilement (5) de la bande (4) et d'autre part à l'unité de pyrohydrolyse (110) du circuit de régénération (10), ladite unité de pyrohydrolyse (110) étant elle-même reliée au dernier bac de décapage (20) rencontré dans le sens de défilement (5) de la bande (4).

7. Installation (1) selon l'une quelconque des revendications 3 à 6, **caractérisée en ce que** l'adjuvant de filtration est choisi parmi la terre de diatomées, la perlite ou les fibres de cellulose.

8. Installation (1) selon l'une quelconque des revendications 3 à 7, **caractérisée en ce que** les batteries de filtrations (62, 620) comprennent un filtre à bougies en polypropylène ou en polyfluorure de vinylidène (PVDF).

9. Installation (1) selon l'une quelconque des revendications 3 à 8, **caractérisée en ce que** les batteries de filtrations (62, 620) comprennent un dispositif de détection du colmatage par mesure de la perte de charge durant le débâtissage.

10. Installation (1) selon l'une quelconque des revendications 3 à 8, **caractérisée en ce que** les batteries de filtrations (62, 620) comprennent un dispositif de détection de débâtissage par mesure de la perte de charge.

11. Installation (1) selon l'une quelconque des revendications 3 à 8, **caractérisée en ce qu'**un bac de floculation pour la précipitation de la silice sous forme dissoute présente dans les solutions de décapage (30, 31, 32) est disposé, dans le circuit de filtration (6) entre le bac de décapage (20, 21, 22) et le réservoir de préparation (61).

## Patentansprüche

1. Verfahren zum Beizen von warmgewalzten und kontinuierlich durchlaufenden Siliziumstahlbändern (4) in mindestens einem Beizbottich (20, 21, 22), der eine Beizlösung (30, 31, 32) auf der Basis von Salzsäure, Schwefelsäure oder Salpetersäure mit oder ohne Zugabe von Flusssäure enthält, wobei dieses Verfahren eine Behandlung des in dieser Beizlösung (30, 31, 32) gebildeten und in Form einer kolloidalen Suspension und in gelöster Form vorliegenden Siliziumdioxids einsetzt, wobei die Behandlung des Siliziumdioxids in der Beizlösung (30, 31, 32) die folgenden Schritte umfasst:
■ Weiterleiten der Beizlösung (30, 31, 32) aus dem Beizbottich (20, 21, 22) oder einem Rezirkulationsbottich (90, 91, 92), der mit dem Beizbottich (20, 21, 22) in Verbindung steht, zu einem Vorbereitungsbehälter (61), wobei die in dem Vorbereitungsbehälter (61) enthaltene Beizlösung (30, 31, 32) die zu filtrierende Beizlösung (64) darstellt;
■ Weiterleiten der zu filtrierenden Beizlösung (64) in eine Filterbatterie (62, 620);
■ Einspritzen der an Siliziumdioxid verarmten Beizlösung direkt in den Beizbottich (20, 21, 22) oder in den Rezirkulationsbottich (90, 91, 92),
wobei das Verfahren vorsieht, dass die Filtration der Beizlösung (30, 31, 32) durch den Einsatz von zwei parallel angeordneten Filterbatterien (62, 620) kontinuierlich erfolgt, wobei eine der Filterbatterien (62) filtrierbereit ist, während die zweite Batterie (620) nacheinander den folgenden Zyklen unterzogen wird:
- Entfernen des Filterkuchens;
- Wiederherstellen der Filtrierbereitschaft; und
- Warten, bis die andere Batterie (62) nicht mehr filtrierbereit ist,
wobei das Verfahren **dadurch gekennzeichnet ist, dass** das Weiterleiten der zu filtrierenden Beizlösung (64) in die Filterbatterie (62, 620) vorgesehen ist, um die Filtration des zu filtrierenden Gemisches (64) auszuführen, was zur Bildung eines an Siliziumdioxid angereicherten Filterkuchens und einer an Siliziumdioxid verarmten Beizlösung führt, und dass in diese zu filtrierende Lösung (64), die in dem Vorbereitungsbehälter (61) enthalten ist, ein Filterhilfsstoff gegeben wird, der geeignet ist, den Filterkuchen zu bilden, was zum Erhalten eines Filtrationsgemisches führt.

2. Verfahren nach Anspruch 1, **dadurch gekennzeichnet, dass** dem Schritt der Zugabe eines Filterhilfsstoffs zu der zu filtrierenden Lösung (64) ein Flockungsschritt vorausgeht, der das Ausfällen des in der Beizlösung (30, 31, 32) vorkommenden gelösten Siliziumdioxids in kolloidaler Form ermöglicht.

3. Vorrichtung (1) zum Beizen eines Siliziumstahlbandes (4), die mindestens einen Beizbottich (20, 21, 22) umfasst, der mit einem Beizlösungsbad (30, 31, 32) gefüllt ist, und eine Rückgewinnungseinrichtung (6, 7, 8) für das beim Beizen des Bandes (4) entstandene Siliziumdioxid, wobei die Rückgewinnungseinrichtung (6, 7, 8) für das Siliziumdioxid einen Filtrationskreis (6) beinhaltet, der Folgendes umfasst:
■ einen Vorbereitungsbehälter (61) zum Aufnehmen der Beizlösung (30, 31, 32), die die zu filtrierende Lösung (64) darstellt, und
■ eine Hauptfilterbatterie (62) zum Filtrieren der zu filtrierenden Lösung (64), wobei die Hauptfilterbatterie mit dem Beizbottich (20, 21, 22) verbunden ist, aus dem die Beizlösung (30, 31, 32) entnommen wurde, um das Einspritzen der an Siliziumdioxid verarmten Beizlösung in den Beizbottich (20, 21, 22) zu ermöglichen,
wobei die Vorrichtung vorsieht, dass der Filterkreis (6) darüber hinaus eine Zusatzfilterbatterie (620) umfasst, die im Wechsel mit der Hauptfilterbatterie (62) arbeitet, wobei eine von den Hauptbatterien (62) und Zusatzbatterien (620) filtrierbereit ist, während die andere von den Zusatzbatterien (620) und Hauptbatterien (62) nacheinander Zyklen des Entfernens des Filterkuchens, der Wiederherstellung der Filtrationsbereitschaft und des Wartens unterzogen wird,
wobei die Vorrichtung **dadurch gekennzeichnet ist, dass** der Filtrationskreis (6) darüber hinaus eine Einrichtung (63) umfasst, die dem Vorbereitungsbehälter (61) ein Filterhilfsmittel zuführt, um darin einen Filterkuchen zu bilden, der zu einem Filtrationsgemisch mit der Beizlösung (30, 31, 32) führt, und dass mit Siliziumdioxid angereicherte Filterkuchen und eine an Siliziumdioxid verarmte Beizlösung in der Hauptfilterbatterie (62) erhalten werden.

4. Vorrichtung (1) nach Anspruch 3, **dadurch gekennzeichnet, dass** die Rückgewinnungseinrichtung (6, 7, 8) für das Siliziumdioxid darüber hinaus einen Filterkuchenentfernungskreis (7) zum Entfernen des Filterkuchens aus derjenigen der Filterbatterien (62, 620) umfasst, die nicht filtrierbereit ist, wobei der Filterkuchenentfernungskreis (7) einen Wasserbehälter (71) umfasst, der mit jeder der Filterbatterien (62, 620) verbunden ist, die wiederum mit dem Vorbereitungsbehälter (61) verbunden sind, und eine Druckluftzuführeinrichtung (76) zum Eindüsen von Druckluft in diejenige der Filterbatterien (62, 620), die sich im Filterkuchenentfernungszyklus befindet, wobei der Wasserbehälter (71), die Filterbatterien (62, 620), der Vorbereitungsbehälter (61) und die Druckluftzuführeinrichtung (76) so angeordnet sind, dass das Filtrationsgemisch (64), das sich in derjenigen der Hauptfilterbatterien (62) und Zusatzfilterbatterien (620) befindet, die im Filterkuchenentfernungszyklus ist, zum Vorbereitungsbehälter (61) umgeleitet werden kann und anschließend durch Wasser aus dem Wasserbehälter (71) ersetzt wird und dass dieses (71) nach dem Eindüsen von Druckluft Bestandteile des Filterkuchens aufnehmen kann.

5. Vorrichtung (1) nach Anspruch 3 oder 4, **dadurch gekennzeichnet, dass** die Rückgewinnungseinrichtung (6, 7, 8) für das Siliziumdioxid darüber hinaus einen Filtrierbereitschaftswiederherstellungskreis (8) zum Wiederherstellen der Filtrierbereitschaft derjenigen der Filterbatterien (62, 620) umfasst, die nicht filtrierbereit ist und die zuvor einer Filterkuchenentfernung unterzogen wurde, wobei der Filtrierbereitschaftswiederherstellungskreis (8) den Wasserbehälter (71) beinhaltet, der mit jeder der Filterbatterien (62, 620) verbunden ist, die wiederum mit dem Vorbereitungsbehälter (61) verbunden sind, und einen Schlammrückgewinnungsbottich (85), der unter dem Wasserbehälter (71) angeordnet ist, wobei der Wasserbehälter (71), die Filterbatterien (62, 620) und der Vorbereitungsbehälter (61) so angeordnet sind, dass das Wasser, das Bestandteile des Filterkuchens aufgenommen hat und sich in derjenigen der Hauptfilterbatterien (62) und Zusatzfilterbatterien (620) befindet, die im Zyklus der Wiederherstellung der Filtrierbereitschaft ist, zum Wasserbehälter (71) hin entleert werden kann und anschließend durch das Filtrationsgemisch (64) aus dem Filtrationsbehälter (61) ersetzt wird.

6. Vorrichtung (1) nach einem der Ansprüche 3 bis 5 zum Beizen eines Siliziumstahlbandes (4), die Folgendes umfasst:
■ eine Vielzahl von Beizbottichen (21, 22, 23), die jeweils mit einem Beizlösungsbad (30, 31, 32) gefüllt sind,
■ einen Regenerationskreis (10) für die Beizlösung (30, 31, 32), der eine Pyrohydrolyseeinheit (110) zur Umwandlung der Eisenchloride, die beim Beizen des Bandes (4) entstanden sind, in Eisenoxide, und einen Schlammrückgewinnungsbehälter (111) zum Auffangen der Eisenoxide umfasst, und
■ eine Rückgewinnungseinrichtung (6, 7, 8) für das Siliziumdioxid, das beim Beizen des Bandes (4) gebildet wurde,
**dadurch gekennzeichnet, dass** die Rückgewinnungseinrichtung (6, 7, 8) für das Siliziumdioxid in den Rezirkulationskreis (9) und Regenerationskreis (10) für die Beizlösung (30, 31, 32) integriert ist, sodass die Rückgewinnungseinrichtung (6, 7, 8) für das Siliziumdioxid zum einen mit dem Speicherbehälter (92) verbunden ist, der zu dem ersten Beizbottich (22) in Durchlaufrichtung (5) des Bandes (4) gehört, und zum anderen mit der Pyrohydrolyseeinheit (110) des Regenerationskreises (10) verbunden ist, wobei die Pyrohydrolyseeinheit (110) selbst mit dem letzten Beizbottich (20) in Durchlaufrichtung (5) des Bandes (4) verbunden ist.

7. Vorrichtung (1) nach einem beliebigen der Ansprüche 3 bis 6, **dadurch gekennzeichnet, dass** der Filterhilfsstoff unter Diatomeenerde, Perlit oder Zellulosefasern gewählt wird.

8. Vorrichtung (1) nach einem beliebigen der Ansprüche 3 bis 7, **dadurch gekennzeichnet, dass** die Filterbatterien (62, 620) einen Filter mit Kerzen aus Polypropylen oder Polyvinylidenfluorid (PVDF) umfassen.

9. Vorrichtung (1) nach einem beliebigen der Ansprüche 3 bis 8, **dadurch gekennzeichnet, dass** die Filterbatterien (62, 620) eine Vorrichtung zur Erkennung des Verstopfens durch Messen des Druckverlustes während der Filterkuchenentfernung umfassen.

10. Vorrichtung (1) nach einem beliebigen der Ansprüche 3 bis 8, **dadurch gekennzeichnet, dass** die Filterbatterien (62, 620) eine Vorrichtung zur Erkennung der Filterkuchenentfernung durch Messen des Druckverlustes umfassen.

11. Vorrichtung (1) nach einem beliebigen der Ansprüche 3 bis 8, **dadurch gekennzeichnet, dass** ein Flockungsbottich zum Ausfällen des in den Beizlösungen (30, 31, 32) vorhandenen gelösten Siliziumdioxids im Filtrationskreis (6) zwischen dem Beizbottich (20, 21, 22) und dem Vorbereitungsbehälter (61) angeordnet ist.

## Claims

1. Method for pickling hot-rolled silicon-steel strips (4) continuously moving in at least one pickling tank (20, 21, 22) containing a pickling solution (30, 31, 32) based on hydrochloric acid, sulphuric acid or nitric acid, with or without the addition of hydrofluoric acid, said method implementing a processing of the silica formed in said pickling solution (30, 31, 32) and occurring in the form of a colloidal suspension and a solute, said silica processing in said pickling solution (30, 31, 32) including the following stages:
■ transfer of the pickling solution (30, 31, 32) from the pickling tank (20, 21, 22) or a recirculation tank (90, 91, 92) connected to said pickling tank (20, 21, 22), to a preparation reservoir (61), said pickling solution (30, 31, 32) contained in the preparation reservoir (61) comprising the pickling solution to be filtered (64);
■ transfer of the pickling solution to be filtered (64) to a filtration battery (62, 620);
■ injection of said silica-poor pickling solution directly into said pickling tank (20, 21, 22) or into said recirculation tank (90, 91, 92),
said method envisaging that the pickling solution (30, 31, 32) is filtered continuously using two filtration batteries (62, 620) arranged in parallel, one of the filtration batteries (62) being prepared for filtration, while the second battery (620) is undergoing the following successive cycles:
- cake removal;
- preparation for filtration; and
- waiting until the other battery (62) is no longer suitable for filtration.
said method being **characterised in that** the transfer of the pickling solution to be filtered (64) to the filtration battery (62, 620) is envisaged to filter the mixture to be filtered (64), resulting in the formation of a silica-rich filtration cake and a silica-poor pickling solution **in that** a filtration additive capable of forming said filtration cake is added to the solution to be filtered (64) contained in said preparation reservoir (61), creating a filtration mixture (64).

2. Method according to claim 1, **characterised in that** the stage in which a filtration agent is added to the solution to be filtered (64) is preceded by a flocculation stage enabling the colloidal precipitation of the dissolved silica present in the pickling solution (30, 31, 32).

3. Installation (1) for pickling a silicon-steel strip (4), which includes at least one pickling tank (20, 21, 22) filled with a bath of pickling solution (30, 31, 32), and a recovery system (6, 7, 8) for the silica produced during pickling of said strip (4), said silica recovery system (6, 7, 8) including a filtration circuit (6) that includes:
■ a preparation reservoir (61) to receive the pickling solution (30, 31, 32) constituting the solution to be filtered (64), and
■ a main filtration battery (62) to filter the solution to be filtered (64), said main filtration battery being connected to the pickling tank (20, 21, 22) from which said pickling solution (30, 31, 32) was taken to enable the injection of said silica-poor pickling solution into said pickling tank (20, 21, 22).
said installation envisages that said filtration circuit (6) also includes a related filtration battery (620) operating alternately with the main filtration battery (62), one of the main (62) and related (620) batteries being prepared for filtration while the second of the related (620) and main (62) batteries is successively subjected to cycles of cake removal, preparation for filtration and waiting,
said installation being **characterised in that** the filtration circuit (6) also includes a system (63) supplying the preparation reservoir (61) with filtration agent to form a filtration cake creating a filtration mixture with the pickling solution (30, 31, 32) **in that** the silica-rich filtration cake and a silica-poor pickling solution is obtained in the main filtration battery (62).

4. Installation (1) according to claim 3, **characterised in that** said silica recovery system (6, 7, 8) also includes a cake-removal circuit (7) to remove the filtration cake from the filtration battery (62, 620) that is not prepared for filtration, said cake-removal circuit (7) including a water reservoir (71) that is connected to each of the filtration batteries (62, 620) which are themselves connected to the preparation reservoir (61), and a compressed-air delivery system (76) to inject compressed air into the filtration battery (62, 620) that is in the cake-removal cycle, said water reservoir (71), said filtration batteries (62, 620), said preparation reservoir (61) and said compressed-air delivery system (76) being arranged such that the filtration mixture (64) present in the main (62) or related (620) filtration battery that is in the cake-removal cycle may be sent to the preparation reservoir (61), then replaced by the water from the water reservoir (71), and so that it (71) may be loaded with elements from the filtration cake following injection of the compressed air.

5. Installation (1) according to claim 3 or 4, **characterised in that** said silica recovery system (6, 7, 8) also includes a filtration preparation circuit (8) to prepare for filtration the filtration battery (62, 620) that is not prepared for filtration and that has previously undergone cake removal, said filtration preparation circuit (8) including the water reservoir (71) that is connected to each of the filtration batteries (62, 620) which are themselves connected to the preparation reservoir (61), and a slurry recovery tank (85) placed beneath the water reservoir (71), said water reservoir (71), said filtration batteries (62, 620) and said preparation reservoir (61) being arranged such that the water loaded with elements from the filtration cake of the main (62) or related (620) filtration battery that is in the filtration preparation cycle can be emptied into the water reservoir (71), then replaced by the filtration mixture (64) taken from the filtration reservoir (61).

6. Installation (1) according to one of claims 3-5 for pickling a silicon-steel strip (4), that includes:
■ a plurality of pickling tanks (21, 22, 23) each filled with a bath of pickling solution (30, 31, 32),
■ a regeneration circuit (10) for the pickling solution (30, 31, 32) comprising a pyrohydrolysis unit (110) for transforming the iron chlorides formed when pickling the strip (4) into iron oxides, and a slurry recovery tank (111) for collecting said iron oxides, and
■ a recovery system (6, 7, 8) for the silica produced during pickling of said strip (4),
**characterised in that** the silica recovery system (6, 7, 8) is built into the recirculation (9) and regeneration (10) circuits for the pickling solution (30, 31, 32), such that the silica recovery system (6, 7, 8) is linked firstly to the storage reservoir (92) related to the first pickling tank (22) encountered in the direction of movement (5) of the strip (4) and secondly to the pyrohydrolysis unit (110) of the regeneration circuit (10), said pyrohydrolysis unit (110) being itself connected to the last pickling tank (20) encountered in the direction of movement (5) of the strip (4).

7. Installation (1) according to any one of claims 3 to 6, **characterised in that** the filtration additive is diatomaceous earth, perlite or cellulose fibres.

8. Installation (1) according to any one of claims 3 to 7, **characterised in that** the filtration batteries (62, 620) include a polypropylene or polyvinylidene fluoride (PVDF) candle filter.

9. Installation (1) according to any one of claims 3 to 8, **characterised in that** the filtration batteries (62, 620) include a system for detecting clogging by measuring pressure drops during cake removal.

10. Installation (1) according to any one of claims 3 to 8, **characterised in that** the filtration batteries (62, 620) include a system for detecting cake removal by measuring pressure drops.

11. Installation (1) according to any one of claims 3 to 8, **characterised in that** a flocculation tank for precipitating the dissolved silica present in the pickling solutions (30, 31, 32) is placed, in the filtration circuit (6) between the pickling tank (20, 21, 22) and the preparation reservoir (61).
